# EUROPÄISCHE PATENTSCHRIFT

(11) **EP 1 669 692 B1**
(45) Veröffentlichungstag und Bekanntmachung des Hinweises auf die Patenterteilung: **16.03.2011**
(21) Anmeldenummer: 05450195.2
(22) Anmeldetag: 30.11.2005
(51) Int. Cl.: F24H 9/12, F28F 9/02

(54) **Heizkörper mit verstellbaren Trennblechen**
Radiator having adjustable partition plates
Radiateur avec des tôles de séparation ajustables

(30) Priorität: 03.12.2004 AT 20422004
(43) Veröffentlichungstag der Anmeldung: 14.06.2006
(73) Patentinhaber: Rettig Austria GmbH, 8661 Wartberg im Mürztal (AT)
(72) Erfinder: Königshofer, Siegfried, 8680 Mürzzuschlag (AT); Reiter, Robert, 8670 Krieglach (AT); Fischer, Herbert, 8653 Stanz (AT)
(74) Vertreter: Wildhack & Jellinek

(56) Entgegenhaltungen:
- EP-A- 0 928 939
- FR-A- 2 820 815
- GB-A- 2 306 215

## Beschreibung

Die Erfindung betrifft einen Heizkörper mit mit flachen Formrohren gebildeten, mit Anschlüssen für Vorlauf, Rücklauf, Entlüftung und Entleerung versehenen, für die Zu- und Abführung des Heizmediums vorgesehenen Sammelrohren und mit denselben in hydraulischer Verbindung stehenden, vom Heizmedium durchströmbaren Heizrohren, wobei zur Lenkung und Verteilung des Heizmediumsstromes in den genannten Heizrohren zumindest in einem der genannten Sammelrohre zumindest ein dessen freien Innen- bzw. Durchströmungsquerschnitt teilweise oder gänzlich deckendes bzw. den Heizmediums-Durchfluss drosselndes oder sperrendes Trennelement angeordnet ist und wobei der Heizkörper - an Stelle von in den Sammelrohren bisher an jeweils festgelegten Stellen fix eingebauten Trennwänden - mit, jeweiligen Erfordernissen hinsichtlich Lenkung und Verteilung des Heizmediumsstromes innerhalb des Heizkörpers entsprechend einbaubaren, einen Manipulierkopf aufweisenden Trennelementen ausgestattet ist, wobei der Heizkörper an jenen Stellen der Sammelrohre, wo die Anordnung eines derartigen Trennelementes vorgesehen ist, und zwar an zumindest einer zwischen den hydraulischen Verbindungsstellen zu einander benachbart angeordneten Heizrohren positionierten Stelle(n) eine die Wandung des jeweiligen Sammelrohres durchsetzende Einsatz-Öffnung aufweist, in welcher ein auswechselbares Trennelement eingesetzt ist
Aus der GB 2306215 A ist ein Heizkörper der eingangs genannten Art bekannt. Dieser Heizkörper besitzt zumindest ein Umlenkelement an einer jeweils zwei Heizrohre verbindenden Stelle im Sammelrohr in Form eines Hahnes mit einem in jede Stellung verbringbaren, den Durchfluss von Wärmemedium regulierenden Hahnküken. Ein jeweils in eine Einsatzöffnung beliebig wechselbar einsetzbares Sperr- und Drosselelement und ein den freien Fluss des Wärmemediums praktisch nicht störender bloß für die Dichtung der Einsatzöffnung im Sammelrohr vorgesehener Verschluss- und Dichtstopfen ist nicht vorhanden.

Zur Erreichung einer guten Heizleistung von heizmediums-durchströmten Heizkörpern mit einseitigem Anschluss, das heißt, wenn Vorlauf und Rücklauf des Heizmediums an einer Seite desselben angeordnet sind, was der am häufigsten üblichen Art des Anschlusses solcher Heizkörper entspricht, ist es erforderlich, dass sich im Heizkörper ein "geordneter" Wasserfluss einstellt, dass also sogenannte Kurzschlüsse im Heizmediumsfluss möglichst vermieden sind.

Zu diesem Zweck werden gemäß bisherigem Stand der Technik in die Sammelrohre sogenannte Trennbleche eingebaut, also z.B. in einem der Sammelrohre des Heizkörpers in der Mitte, welche für eine jeweils gewünschte, wärmetechnisch günstige Lenkung des Heizmediumsstromes sorgen. Damit ist aber ein solcher Heizkörper anschlusstechnisch klar vorbestimmt. Will jedoch der Kunde z.B. die Anschlüsse bloß auf einer anderen Seite haben, muss ein neuer Heizkörper hergestellt werden, bei welchem das Trennblech in dem Sammelrohr auf dessen "anderer" Seite eingebaut ist. Dies bedeutet dann eine gesonderte Bestellung, Verzögerungen in der Lieferzeit usw. Besonders ärgerlich ist die bisher gegebene Situation dann, wenn es im Zuge einer Bestellung zu Fehlern oder Irrtümern hinsichtlich der Anschluss-Situation kommt und ein mit dem Trennblech an falscher Stelle innerhalb eines der Sammelrohre ausgestattetet Heizkörper aufgrund einer "falschen" Angabe bezüglich Anschlussseite für einen jeweils vorgesehenen Einbau unbrauchbar ist und dann womöglich wochenlang auf die Lieferung eines neuen Heizkörpers mit Anschluss auf der "richtigen" Seite gewartet werden muss. Dieses Problem kann selbstverständlich auch bei Heizkörpern mit sogenanntem "diagonalem" oder "reitendem" Anschluss auftreten, wo z.B. Vorlauf und Rücklauf "unten" angeordnet sind und bei welchen üblicherweise keine Trennbleche in den Sammelrohren vorgesehen sind.

Die Erfindung hat sich nun die Aufgabe gestellt, die hier bisher gegebene, praktisch völlig unflexible Situation aufzubrechen und zu wesentlich flexibler als bisher herstell- und einsetzbaren Heizkörpern zu gelangen, und zwar dadurch, dass dafür gesorgt werden kann, dass das (die) die Strömungsverhältnisse in den Heizrohren bestimmende Trennblech(e) in dem (den) Sammelrohr(en) nicht fix von vornherein in das(die)selbe(n) eingebaut ist (sind), sondern je nach Bedarf hinsichtlich der Heizmediums-Führung innerhalb des Heizkörpers bzw. in dessen Sammelrohr(e) beliebig eingebaut oder eben nicht eingebaut oder aber überhaupt aus dem (den) Sammelrohr(en) entfernt werden kann (können).

Gegenstand der Erfindung ist somit ein Heizkörper der eingangs genannten Art, der dadurch gekennzeichnet ist,
- dass das Trennelement flexibel anpassbar und wechselbar einsetzbar als in die zumindest eine, gegebenenfalls in alle genannten, Öffnung(en) flexibel anpass- und wechselbar einsetzbarer, den freien Innen-Querschnitt des jeweiligen Sammelrohres zumindest teilweise oder gänzlich deckende bzw. füllende Außenkontur seines Querschnitts aufweisender - Drossel- bzw. Sperr-Zapfen oder aber als ein den Innen-Querschnitt der Sammelrohre nicht oder nur minimal einengenden Verschluss- und Dichtstopfen - die jeweilige Einsatz-Öffnung nach erfolgter Einbringung, mittels Dichtband, druck- und mediumsdicht verschließend - ausgebildet ist,
- wobei weiters vorgesehen ist, dass der Drossel- bzw. Sperr-Zapfen mit einem länglichen Drossel- bzw. Sperrabschnitt und einem mit demselben einstückigen, für eine druck- und mediumsdichte Verschließung der Einsatzöffnung im jeweiligen Sammelrohr vorgesehenen Verschluss- und Fixierabschnitt ausgebildet ist, wobei die Einsatzöffnung mit einem Innengewinde versehen ist und der Verschluss- und Fixierabschnitt des Drossel- bzw. Sperrzapfens ein entsprechendes Außengewinde aufweist, mit welchem derselbe in die Einsatzöffnung einschraubbar ist, und der an jenen Stellen des Heizkörpers, wo kein Drossel- bzw. Sperrzapfen anzuordnen bzw. angeordnet ist, einzusetzende, im Wesentlichen keinen in das Innere des jeweiligen Sammelrohres ragenden Drossel- bzw. Sperr-Abschnitt aufweisende Verschluss- und Dichtstopfen, einen dem Verschluss- und Fixierabschnitt des Drossel- bzw. Sperrzapfens entsprechend ausgebildeten Verschluss- und Fixierabschnitt aufweist.

Mit der vorliegenden Erfindung ist ein Heizkörper geschaffen, welcher sich sowohl, was dessen Anschlüsse an die Heizmediums-Zu- und -Abführungen als auch die Führung des Heizmediums innerhalb des Heizkörpers betrifft, durch höchste Flexibilität ausgezeichnet.

Was den bei dem erfindungsgemäßen Heizkörper vorgesehenen, anstelle eines fixen Trennblechs einzusetzenden Drossel- bzw. Sperrzapfen selbst betrifft, so ist eine Ausbildungsform gemäß **Anspruch** 2 bevorzugt, bei welcher derselbe einen für eine gänzliche oder zumindest teilweise Sperrung des Heizmediums-Durchflusses im jeweiligen Sammelrohr vorgesehenen Drossel- bzw. Sperrabschnitt und einen für das fluiddichte Einsetzen dieses Drossel- bzw. Sperrzapfens in die entsprechende Einsatzöffnung im jeweiligen Sammelrohr vorgesehenen Verschluss- und Fixierabschnitt aufweist.

Dem **Anspruch** 3 ist eine erste vorteilhafte Ausführungsvariante des Drossel- und Sperrzapfens zu entnehmen, bei welcher dessen Verschluss- und Fixierabschnitt mit einem Außengewinde versehen ist, mit welchem derselbe in ein entsprechendes Innengewinde an der Einsatzöffnung im jeweiligen Sammelrohr einschraubbar ist.

Der **Anspruch** 4 offenbart eine zur Ausführungsvariante gemäß Anspruch 3 inverse Lösung, bei welcher Verschluss und Fixierabschnitt etwa nach Art einer Haube mit Innengewinde ausgebildet ist, welches mit einem entsprechenden Außengewinde an einem von der Einsatzöffnung im Sammelrohr wegragenden Ansatz bzw. Stutzen schraubkooperierbar ist.

Es ist bei dem - als nicht fix angeordnetes Trennelement in einem der Sammelrohre des Heizkörpers vorgesehenen - Drossel- bzw. Sperrzapfen selbst im Falle einer gewünschten Sperrung des Heizmediums-Durchflusses zur gezielten Ab- bzw. Umlenkung des Heizmediums-Stroms in vorbestimmte Heizrohre an sich nicht nötig, dass durch den Drossel- bzw. Sperrzapfen eine tatsächlich vollständige Sperre des Heizmediums-Durchflusses erreicht werden muss, da ein sich in Grenzen haltender "Leck-Durchfluss" praktisch nicht stört.

Dementsprechend kann, wie dem **Anspruch** 5 zu entnehmen, vorgesehen sein, dass der Drossel- bzw. Sperrabschnitt des Drossel- bzw. Sperrzapfens selbst ein Außen-Schraubgewinde aufweist, welches praktisch nur eine Fortsetzung des Schraubgewindes seines Verschluss- und Fixierabschnittes ist.

In diesem Fall berühren die Gewinde-Außenflanken bloß beidseitig die Innenwände des Sammelrohres, wie dem **Anspruch 6** zu entnehmen.

Wenn allerdings keine Rest- bzw. Leckdurchströmung im jeweiligen Sammelrohr erwünscht ist, kann insbesondere für den Fall, dass der Drossel- bzw. Sperrabschnitt des Drossel- bzw. Sperrzapfens ein üblicher zylindrischer Schraubenschaft ist, durch - einem Innengewinde entsprechende - Einschneidungen in die einander gegenüberliegenden Innenwände des Sammelrohres - ein ineinandergreifen des Gewindes des Drossel- und Sperrzapfens in den in die Sammelrohr-Innenwand eingeschnittenen, entsprechenden "Gewinde-Streifen" erzielt werden, wozu im Einzelnen auf den **Anspruch 7** hinzuweisen ist.

Im einfachsten Fall ist, wie dem **Anspruch 8** zu entnehmen, der Drossel- bzw. Sperrzapfen mit einem ein übliches Standard- bzw. Norm-Schraubgewinde aufweisenden Schraubenschaft gebildet.

Bei einer weiteren günstigen Ausführungsform des Drossel- bzw. Sperrzapfens für das Sammelrohr kann, wie dem **Anspruch 9** zu entnehmen, dessen Verschluss- und Fixierabschnitt nach Art eines mit einem entsprechend ausgebildeten Ansatz an der Einsatzöffnung mediumsdicht schließ-kooperierenden Bajonett-Verschlusses ausgebildet sein.

Der Drossel- bzw. Sperrabschnitt des neuen Drossel- bzw. Sperrzapfens kann weiters, wie dem **Anspruch 10** zu entnehmen, mit einem rigiden Kern mit einem rundum an denselben materialschlüssig gebundenen, etwa elastisch nachgiebigen Belag versehen sein, der es einerseits ermöglicht, diesen in Folge des Belages oberflächlich deformierbaren Drossel- und Sperrabschnitt durch die Einsatzöffnung mit dem Innengewinde in das jeweilige Sammelrohr zu "quetschen", wonach sich der Belag dann im Sammelrohr wieder "ausdehnen" kann und sich praktisch fluidmediumsdichtend an die Innenwände des Sammelrohres anschmiegt.

Was die Regulierung und Verteilung des Heizmediumsstromes innerhalb des Heizkörpers betrifft, kann praktisch für eine volle Sperrung des Sammelrohres und Ab- bzw. Umlenkung des Heizmediumsstroms in bestimmte Heizrohre zur Ausbildung beliebiger Heizmediums-Teilströme bis hin zu einem vollen Durchfluss durch das Sammelrohr gesorgt werden, indem z.B. die Erstreckungslänge des in das Sammelrohr ragenden Drossel- bzw. Sperrabschnittes des Drossel- bzw. Sperrzapfens der Länge des, bevorzugterweise Rechteckform aufweisenden, Innenquerschnitts des Sammelrohres entspricht oder eben nur z.B. 80, 50 oder 30 % der Länge der Innen-Querschnitts-Rechteckfläche entspricht, wodurch dann dementsprechend ein 20-, 50- oder 70%iger Teilstrom-Weiterfluss des Heizmediums im Sammelrohr zugelassen ist.

Eine andere hinsichtlich Teilstrom-Führung und -Regulierung des Heizmediums flexible Lösung kann gemäß Anspruch 11 in einer Ausführungsform des Drossel- bzw. Sperrabschnittes des Drossel- bzw. Sperrzapfens bestehen, welcher statt einer Vollzylinder-Form etwa die Form eines Spatels bzw. einer länglichen Platte hat, wobei der Verschluss- und Fixierabschnitt so ausgebildet ist, dass er eine Verdrehung des Drossel- bzw. Sperrzapfens erlaubt, wobei dessen Verschluss- und Fixierabschnitt jedenfalls mediumsdicht stabil einstellbar ist, sodass eine volle Sperrung des Durchflusses des Heizmediums erreicht wird, wenn der plattenförmige Drossel- bzw. Sperrabschnitt in einem Winkel von 90° "quer" zur Sammelrohr-Erstreckungs- bzw. Heizmediumsströmungs-Richtung ausgerichtet ist bzw. ein maximaler Durchfluss gegeben ist, wenn der genannte plattenartige Abschnitt des Drossel- bzw. Sperrzapfens in Heizmediumsströmungs-Richtung ausgerichtet ist, wobei zwischen diesen beiden Extremspositionen jede andere Winkellage und somit jeder gewünschte Teilstrom einstellbar ist.

Dieser Anspruch betrifft weiters mehrere bevorzugte handhabungsfreundliche Ausführungsformen des Manipulationskopfes des neuen Drossel- bzw. Sperrzapfens.

Für alle jene Fälle, in welchen z.B. aus Gründen der Erreichung einer jeweils gewünschten Führung und Verteilung des Heizmediumsstroms innerhalb des Heizkörpers zwar eine Einsatzöffnung für eine Einbringung eines erfindungsgemäß vorgesehenen, als Trennelement eingesetzten Drossel- und Sperrzapfens in die schmalseitige Wandung der Sammelrohre des Heizkörpers vorgesehen ist, jedoch die Anordnung eines derartigen Zapfens nicht zweckmäßig bzw. erwünscht ist, stellt ein Verschluss- und Dichtstopfen gemäß Anspruch 12 einen wesentlichen Zubehörteil dar, der vorteilhafter Weise praktisch nichts anderes ist, als ein Bauteil, der dem wie oben in verschiedenen Ausbildungsvarianten beschriebenen Drossel- bzw. Sperrzapfen entspricht, jedoch ohne Drossel- und Sperrabschnitt und eben im wesentlichen nur mit dem Verschluss- und Dichtabschnitt ausgebildet ist.

Anhand der Zeichnung wird die Erfindung näher erläutert:

Die Fig. 1 bis 3 zeigen einen erfindungsgemäßen Heizkörper in Ansichten von vorne, oben und von der Seite, die Fig. 4 einen Schnitt durch dessen Sammelrohr mit in demselben angeordneten neuen, für die Heizmediumsstrom-Lenkung vorgesehenen Drossel- bzw. Sperrzapfen, die Fig. 5 einen Schnitt durch das Sammelrohr mit einem Verschluss- bzw. Dichtstopfen, die Fig. 6, 7 und 8 jeweils in Ansichten von vorne drei unterschiedliche Ausführungsformen bzw. Anschluss-Varianten des erfindungsgemäß ausgestatteten Heizkörpers, Fig. 9 bis 11 einen erfindungsgemäß ausgestatteten Heizkörper in einer weiteren Konfiguration, jeweils in Ansichten von vorne, oben und von der Seite, die Fig. 12, 13 und 14 jeweils einen weiteren erfindungsgemäßen Heizkörper mit untereinander verschiedenen Konfigurationen seiner Anschlüsse und Heizmediumsführungen und schließlich die Fig. 15 und 16 einen Sperr- bzw. Drosselzapfen in einer bevorzugten Ausführungsform für eine flexibel wählbaren Einstellung des Heizmediums-Durchflusses und schließlich die Fig. 17 und 18 jeweils in Ansichten von oben erfindungsgemäß ausgestattete Heizkörper in Doppelrohr- bzw. platten-Ausführung.

Der in den Fig. 1 bis 3 gezeigte, mit Flach-Formrohren gebildete Heizkörper 100 ist mit seinem rechtsseitigen, vertikalen, "ersten" Sammelrohr 2.1 oben an die Heizmediums-Zuführung Z und unten an die Heizmediums-Abführung A angeschlossen. In dem Sammelrohr 2.1 erfolgt ein Einströmen des Heizmediums Hm nur in die beiden oberen der insgesamt vier Flach-Heizrohre 1.1, 1.2, 1.3, 1.4, da das Sammelrohr 2.1 in einer Position zwischen dem zweiten und dem dritten Heizrohr 1.2, 1.3 mittels eines seitlich in das Sammelrohr 2.1 eingebrachten bzw. eingeschraubten Drossel- bzw. Sperrzapfens 3 verschlossen ist. Dieser Drossel- bzw. Sperrzapfen 3 ist in eine seitliche, die Sammelrohr-Wand 201 durchsetzende Einsatzöffnung 5 im oberen Sammelrohrabschnitt von der für eine Manipulation günstigen Schmalseite her eingeschraubt, deckt praktisch die gesamte Innen-Querschnittsfläche Qi des Sammelrohres 2.1 und verhindert somit ein Weiterfließen des Heizmediums Hm in den unteren Sammelrohrabschnitt und lenkt bzw. verteilt den Heizmediumsstrom Hms daher voll in die beiden oberen Heizrohre 1.1, 1.2.

Im linksseitigen, "zweiten" Sammelrohr 2.2 ist eine zur Einsatzöffnung 5 im ersten Sammelrohr 2.1 analoge und analog positionierte Einsatzöffnung 5 angeordnet, in welche ein den Innenquerschnitt Qi des Sammelrohres 2.2 praktisch nicht einengender Verschluss- und Dichtstopfen 4 eingeschraubt ist, sodass von dem Sammelrohr 2.2 aus das aus den Heizrohren 1.1 und 1.2 ausströmende Heizmedium Hm ungehindert in die beiden unteren Heizrohre 1.3, 1.4 einströmen kann und schließlich in den unterhalb des Drossel- und Sperrzapfens 3 angeordneten Abschnitt des Sammelrohrs 2.1 einströmen und dasselbe durch den rechten unteren Anschluss zur Heizmediums-Abführung A hin verlassen kann.

Die Fig. 4 und 5 zeigen die beiden für die Erfindung wesentlichen Komponenten der neuen Heizkörper im Detail, und zwar in situ, jeweils eingeschraubt in die - die Schmalseiten-Wand durchsetzende - Einsatzöffnung 5 im Sammelrohr 2.1.

Die Fig. 4 zeigt, wie in das - ursprünglich eine im Wesentlichen flach-rechteckigen Innen-Querschnittsfläche Qi aufweisende - Sammelrohr 2.1 ein durchgehend mit einem Außengewinde versehener Schraubbolzen 3 mit seinem Verschluss- und Fixierabschnitt 32, welcher in ein Innengewinde im Bereich der Einsatzöffnung 5 in die von der Seite her zugängliche Schmalseiten-Wand 201 des Sammelrohres 2.1 eingeschraubt ist und einen Drossel- bzw. Sperrabschnitt 31 aufweist, welcher mit den Außenflanken seines Gewindes im Wesentlichen die beiden im Querschnitt "längeren" Innenwände 202, 203 des Sammelrohres 2.1 berührt und auf diese Weise den freien Querschnitt Qi des Sammelrohrs 2.1 für den Durchfluss des Heizmediums weitestgehend sperrt.

An dieser Stelle soll bemerkt werden, dass eine volle Sperre des Innenquerschnitts Qi des Sammelrohres 2.1 dann erreicht werden kann, wenn jeweils in dessen Innenwände 202, 203 beidseitig in Form eines bloß schmalen Gewindegang-Bandes das Innengewinde aus dem Bereich der Einsatzöffnung 5 fortgesetzt eingeschnitten ist.

Ergänzend sei noch auf den Manipulierknopf 33 des Drossel- und Sperrzapfens 3 hingewiesen, der z.B. als Rändelrad ausgebildet ist.

Die Fig. 5 zeigt das Sammelrohr 2.2, jedoch ist hier in die Einsatzöffnung 5 an der Schmalseiten-Wand 201 bloß ein einen zum gerade erläuterten Manipulierkopf 33 analogen Manipulierkopf 43 aufweisender Verschluss- und Dichtstopfen 4 eingeschraubt, welcher nur einen Verschluss- und Fixierabschnitt 42 aufweist, der dem Verschluss- und Fixierabschnitt 32 des in der Fig. 4 gezeigten Drossel- bzw. Sperrzapfens 3 entspricht.

An dieser Stelle sei gesondert darauf verwiesen, dass in allen vorher und im Folgenden erläuterten Figuren auf die Darstellung von Dichtungselementen, wie bevorzugterweise Dichtbänder oder weiters Dichtungsringe, Dichtmassen od. dgl. verzichtet ist.

Der in der Fig. 6 - bei sonst gleichbleibenden Bezugszeichen-Bedeutungen - dargestellte Heizkörper 100 ist völlig gleichartig zu den in den Fig. 1 bis 3 dargestellten Heizkörpern 100 aufgebaut, nur ist dieser nun links oben an die Heizmediums-Zuführung Z und links unten an die Heizmediumsabführung A angeschlossen und der neue Drossel- bzw. Sperrzapfen 3 ist nun in an sich ganz analoger Position zu den Darstellungen in den Fig. 1 bis 3 mittig in das "zweite" Sammelrohr 2.2 eingebaut sperrt dort "mittig" den Heizmediumsstrom Hms und lenkt ihn durch die beiden oberen Heizrohre 1.1, 1.2 nun eben nach rechts hin ab.

Seitenverkehrt bzw. symmetrisch zu dem in den Fig. 1 bis 3 dargestellten Heizkörper 100 ist nun das rechtsseitige, zweite Sammelrohr 2.2 praktisch frei durchströmbar, und dessen Einsatzöffnung 5 ist mit einem Verschluss- und Dichtstopfen 4 mediumsdicht verschlossen.

Die Fig. 7 und 8 zeigen - bei sonst gleichbleibenden Bezugszeichenbedeutungen - zu den bisher gezeigten Heizkörpern 100 gleich gebaute Heizkörper 100, nur weist der in Fig. 7 gezeigte Heizkörper 100 sogenannte "diagonale" Anschlüsse auf, also er ist hier rechts oben an die Heizmediums-Zuführung Z und links unten an die HeizmediumsAbführung A angeschlossen. Der in Fig. 8 gezeigte Heizkörper 100 weist einen sogenannten "reitenden" Anschluss auf, das heißt, er ist beidseitig "unten" an die Heizmediums-Zuführung Z und -Abführung A angeschlossen.

In beiden, in den Fig. 7 und 8 gezeigten Heizkörpern 100 sind in der gezeigten Ausführungs- bzw. Anschluss-Version keine Drossel- bzw. Sperrzapfen in deren Sammelrohre 2.1 bzw. 2.2 eingebaut und die Einsatzöffnungen 5 in denselben sind nun beide jeweils mit - den Heizmediumsstrom Hms praktisch nicht behindernden bzw. einengenden - Verschluss- und Dichtstopfen 4 verschlossen.

Die Fig. 9, 10 und 11 zeigen - bei sonst gleichbleibenden Bezugszeichen-Bedeutungen - einen erfindungsgemäß ausgestatteten Heizkörper 100 mit "horizontalen" Sammelrohren 2.1, 2.2 und vertikalen Heizrohren 1.1, 1.2, 1.3, 1.4, wobei hier das untere waagrechte "erste" Sammelrohr 2.1 sowohl an die Heizmediums-Zuführung Z als auch an die Heizmediums-Abführung A angeschlossen ist.

Das Sammelrohr 2.1 weist an zwei Stellen Einsatzöffnungen 5 auf, und zwar jeweils in einer Position zwischen dem ersten und dem zweiten vertikalen Heizrohr 1.1, 1.2 und in einer Position zwischen dem dritten und dem vierten Heizrohr 1.3, 1.4. In die erste dieser beiden Einsatzöffnungen 5 zwischen erstem und zweitem Heizrohr 1.1, 1.2 ist hier ein den Heizmediumsstrom Hms sperrender Drossel- bzw. Sperrzapfen 3 eingebracht, so dass der volle Heizmediums-Strom Hms durch das linke, erste Heizrohr 1.1 aufwärts in das obere zweite Sammelrohr 2.2 einströmt und aus demselben durch die restlichen drei vertikalen Heizrohre 1.2, 1.3, 1.4 wieder abwärts fließt, um schließlich durch den Abschnitt des Sammelrohres 2.1 links vom Drossel- und Sperrzapfen 3 ohne Behinderungen zur Heizmediums-Abführung A strömt, da die zweite Einsatzöffnung 5 in der Position zwischen drittem und viertem Heizrohr 1.3, 1.4 nur mittels Verschluss- und Dichtstopfen 4 verschlossen ist.

Die Fig. 12 zeigt - bei sonst gleichbleibenden Bezugszeichen-Bedeutungen - einen zu dem in der Fig. 9, 10 und 11 gezeigten Heizkörper 100 völlig identisch gebauten Vertikal-Heizkörper 100, der - was die Anschlüsse und die Anordnung des Drossel- bzw. Sperrzapfens 3 sowie des Verschluss- und Dichtstopfen 4 und die Heizmediumsströme Hms und deren Führung bzw. Aufteilung betrifft - zum Heizkörper 100 der Fig. 9, 10 und 11 symmetrisch ausgestattet und betrieben ist.

Diese Figuren 9 bis 11 und 12 zeigen, dass bloß ein wechselseitiger Austausch des Drossel- bzw. Sperrzapfens 3 mit dem Verschluss- und Dichtstopfen 4 genügt, um einen Heizkörper 100 gemäß Fig. 12 zur Verfügung zu haben, der für eine zu der Heizmediums-Durchströmungsrichtung gemäß der Fig. 11 symmetrische DurchströmungsRichtung des Heizmediums Hm tauglich ist.

Aber nicht nur für diese beiden in den Fig. 9 bis 11 und 12 gezeigten beiden Arten des Anschlusses ist der neue - in an sich völlig gleichbleibender Bauart ausgeführte - Heizkörper 100 geeignet, welcher in Positionen zwischen erstem und zweitem Heizrohr 1.1, 1.2 und zwischen dem dritten und vierten Heizrohr 1.3, 2.4 Einsatzöffnungen 5 aufweist, wie die Fig. 13 und 14 - bei sonst gleichbleibenden Bezugszeichen-Bedeutungen - zeigen:

Die Fig. 13 zeigt einen zum Heizkörper gemäß den Fig. 11 und 12 gleich gebauten Heizkörper 100, nur ist er mit seinen Sammelrohren 2.2, 2.1 diesmal rechts oben an die Heizmediums-Zuführung Z und links unten an die Heizmediums-Abführung A angeschlossen, weist also eine "diagonale" Führung des Heizmediums Hm auf, wobei hier beiden Einsatzöffnungen 5 im unteren Sammelrohr 2.1 mittels Verschluss- und Dichtstopfen 4 verschlossen sind. Es ist selbstverständlich, dass diese Heizkörper 100 in gleicher Weise brauchbar sind, ob sie nun links an die Heizmediums-Zuführung Z und rechts an die Heizmediums-Abführung A angeschlossen sind, oder umgekehrt.

Die Möglichkeiten der flexiblen Anpassung an die jeweiligen Anschluss-Gegebenheiten gehen aber noch weiter, wie die Fig. 14 zeigt, gemäß welcher ein Heizkörper 100 an sich gleicher Bauart und in gleicher Ausstattung mit zwei Verschlussstopfen 4 - jetzt "einseitig" - rechts oben an die Heizmediums-Zuführung Z und rechts unten an die Heizmittel-Abführung A angeschlossen ist.

Auch dieser Heizkörper 100 würde ohne jede Veränderung eine linksseitige Heizmediums-Anspeisung und selbstverständlich auch ein Vertauschen von Heizmediums-Zuführung Z und -Abführung A zulassen.

Die Fig. 15a und b sowie Fig. 16a und b zeigen - bei sonst gleichbleibenden Bezugszeichen-Bedeutungen - eine besonders vorteilhafte Ausbildungsform eines Drossel- bzw. Sperrzapfens 3 gemäß der Erfindung, der je nach seiner "Schräg- oder Nichtschräg"-Stellung im Sammelrohr 2.1 für eine Drosselung des Heizmediumsstromes Hms in beliebiger Stärke, also auch für eine praktisch volle Sperrung desselben geeignet ist.

Dieser Drossel- bzw. Sperrzapfen 3 ist ursprünglich mit einem gewöhnlichen zylindrischen Gewindebolzen gebildet. Dieser ist in seinem Verschluss- und Fixierabschnitt 32 "unversehrt" und weist dort ein normales Außen-Schraubgewinde auf, mit welchem der Drossel- bzw. Sperrzapfen 3 in eine Einsatzöffnung 5 in der Wandung 201 eines Sammelrohres 2.1 eingeschraubt ist. Hingegen sind aus dem Schraubbolzen in dessen Drossel- bzw. Sperrabschnitt 31 zwei diametrale Zylindersegmente "ausgeschnitten", so dass nur ein länglich-plattenartiger Restkörper mit einer der Innenweite wi des Sammelrohres 2.1 entsprechenden Plattenbreite bp und einer wesentlich geringeren Plattendicke dp überbleibt, welcher hier einstückig mit dem Verschluss- und Dichtabschnitt 32 ausgebildet ist. Durch Verdrehen des Manipulationskopfes 33 kann dieser Plattenkörper des Drossel- bzw. Sperrzapfens 3 in eine den Innenquerschnitt Qi des Sammelrohres 2.1 deckende bzw. füllende Stellung quer zur Strömungsrichtung des Heizmediums und dessen Durchfluss sperrend gebracht werden, wie sie die Fig. 15b zeigt.

Aus dieser Sperrstellung kann über kontinuierlich einstellbare Winkelstellungen dazwischen letztlich dieser Plattenkörper mittels Manipulierkopf 33 in eine - einen maximalen Durchfluss des Heizmediums gewährleistende - Stellung gebracht werden, in welcher dieser Plattenkörper in Richtung des Heizmediumstromes Hms bzw. in Sammelrohr-Längsrichtung ausgerichtet ist.

Wenn bis jetzt in den Fig. 1 bis 16 nur Heizkörper mit Heizrohren bzw. Heizplatten 1.1 bis 1.4 dargestellt, welche nur auf einer Seite der Sammelrohre 2.1, 2.2, also vorderseitig angeordnet sind, so ist die Erfindung keinesfalls auf diese eine Haupt-Ausführungsform beschränkt, vielmehr erstreckt sie sich in gleicher Weise auch auf Doppelrohr- bzw. -platten-Heizkörper 100, wie sie in schematischen Ansichten von oben in den Fig. 17 und 18 - bei ansonsten gleichbleibenden Bezugszeichen-Bedeutungen - dargestellt sind:

Bei dem in der Fig. 17 gezeigten Doppelplatten-Heizkörper 100 sind zwischen zwei Serien von Heizrohren bzw. -platten, von welchen jeweils die obersten 1.1 sichtbar sind, die beiden mit ihnen im hydraulischen Verbund stehenden Sammelrohre 2.1, 2.2 angeordnet, wobei hier das rechtsseitige Sammelrohr 2.1 z.B. jeweils oben und unten an die Heizmediums-Zu- und Abführung angeschlossen sein kann. An einer jeweils für eine Sperrung bzw. Umleitung des Heizmediumsstroms vorgesehenen Stelle ist in diesem Sammelrohr 2.1 eine seitliche Einsatzöffnung 5 vorgesehen, in welche ein Drossel- bzw. Sperrzapfen 3 eingesetzt, also insbesondere eingeschraubt ist.

Im rechtsseitigen Sammelrohr 2.2 ist, an einer Stelle, wo die Einbringung eines Drossel- bzw. Sperrzapfens notwendig oder erwünscht sein kann, ebenfalls eine Einsatzöffnung 5 angeordnet, in welche hier bloß ein Verschluss- und Dichtstopfen 4 eingesetzt, also insbesondere eingeschraubt ist.

Bei dem Doppelplatten-Heizkörper 100, von welchem die Fig. 18 nur die rechte Seite zeigt, ist an ein an die Heizmediums-Zufuhr Z angeschlossenes T-Rohr ein - jeweils für jede der beiden Serien von Heizrohren eigenes Sammelrohr 2.1, ebenfalls jeweils mit Einsatzöffnungen 5 angeschlossen, in deren eine hier beispielhaft ein den Durchfluss des Heizmediums Hm im "oberen" Sammelrohr 2.1 sperrender Drossel- bzw. Sperrzapfen 3 und in deren "unteres" - Sammelrohr 2.1 ein den Fluss des Heizmediums Hm nicht behindernder Verschluss- und Dichtstopfen 4 eingesetzt ist.

## Patentansprüche

1. Heizkörper mit mit flachen Formrohren gebildeten, mit Anschlüssen für Vorlauf, Rücklauf, Entlüftung und Entleerung versehenen, für die Zu- und Abführung des Heizmediums (Hm) vorgesehenen Sammelrohren und mit denselben in hydraulischer Verbindung stehenden, vom Heizmedium durchströmbaren Heizrohren, wobei zur Lenkung und Verteilung des Heizmediumsstromes in den genannten Heizrohren zumindest in einem der genannten Sammelrohre zumindest ein dessen freien Innen- bzw. Durchströmungsquerschnitt teilweise oder gänzlich deckendes bzw. den Heizmediums-Durchfluss drosselndes oder sperrendes Trennelement angeordnet ist und wobei der Heizkörper (100) - an Stelle von in den Sammelrohren (2.1, 2.2) bisher an jeweils festgelegten Stellen fix eingebauten Trennwänden - mit, jeweiligen Erfordernissen hinsichtlich Lenkung und Verteilung des Heizmediumsstromes (Hms) innerhalb des Heizkörpers (100) entsprechend einbaubaren, einen Manipulierkopf aufweisenden Trennelementen ausgestattet ist, wobei der Heizkörper (100) an jenen Stellen der Sammelrohre (2.1, 2.2), wo die Anordnung eines derartigen Trennelementes vorgesehen ist, und zwar an zumindest einer zwischen den hydraulischen Verbindungsstellen zu einander benachbart angeordneten Heizrohren positionierten Stelle(n) eine die Wandung (20) des jeweiligen Sammelrohres (2) durchsetzende Einsatz-Öffnung (5) aufweist, in welcher ein auswechselbares Trennelement eingesetzt ist,
**dadurch gekennzeichnet,**
- **dass** das Trennelement flexibel anpassbar und wechselbar einsetzbar als in die zumindest eine, gegebenenfalls in alle genannten, Öffnung(en) flexibel anpass- und wechselbar einsetzbarer, den freien Innen-Querschnitt (Qi) des jeweiligen Sammelrohres (2.1, 2.2) zumindest teilweise oder gänzlich deckende bzw. füllende Außenkontur seines Querschnitts aufweisender Drossel- bzw. Sperr-Zapfen (3) oder aber als ein den Innen-Querschnitt (Qi) der Sammelrohre (2.1, 2.2) nicht oder nur minimal einengenden Verschluss- und Dichtstopfen (4) - die jeweilige Einsatz-Öffnung (5) nach erfolgter Einbringung, mittels Dichtband, druck- und mediumsdicht verschließend - ausgebildet ist,
- wobei weiters vorgesehen ist, dass der Drossel- bzw. Sperr-Zapfen (3) mit einem länglichen Drossel- bzw. Sperrabschnitt (31) und einem mit demselben einstückigen, für eine druck- und mediumsdichte Verschließung der Einsatzöffnung (5) im jeweiligen Sammelrohr (2.1, 2.2) vorgesehenen Verschluss- und Fixierabschnitt (32) ausgebildet ist, wobei die Einsatzöffnung (5) mit einem Innengewinde versehen ist und der Verschluss-und Fixierabschnitt (32) des Drossel- bzw. Sperrzapfens (3) ein entsprechendes Außengewinde aufweist, mit welchem derselbe in die Einsatzöffnung (5) einschraubbar ist, und der an jenen Stellen des Heizkörpers, wo kein Drossel- bzw. Sperrzapfen (3) anzuordnen bzw. angeordnet ist, einzusetzende, im Wesentlichen keinen in das Innere des jeweiligen Sammelrohres (2.1, 2.2) ragenden Drossel- bzw. Sperr-Abschnitt aufweisende Verschluss- und Dichtstopfen (4), einen dem Verschluss- und Fixierabschnitt (32) des Drossel- bzw. Sperrzapfens (3) entsprechend ausgebildeten Verschluss- und Fixierabschnitt (42) aufweist.

2. Heizkörper nach Anspruch 1, **dadurch gekennzeichnet, dass** an die Einsatz-Öffnung (5) im jeweiligen Sammelrohr (2.1, 2.2) ein Ansatz oder Stutzen mit einem Außengewinde anschließt, auf welchen mit einem entsprechenden Innengewinde ein - als auf denselben aufschraubbare - Schraub-Haube bzw. Überwurfmutter ausgebildeter, gleichzeitig den Drossel- bzw. Sperr-Abschnitt (32) bildender Manipulierkopf (33) des Drossel- bzw. Sperrzapfens (3) aufschraubbar ist.

3. Heizkörper in einer Variante nach Anspruch 1, **dadurch gekennzeichnet, dass** an die Einsatzöffnung (5) im jeweiligen Sammelrohr (2.1, 2.2) ein Ansatz bzw. Stutzen mit einem Bajonett-Verschlusselement anschließt, welches mit einem den Verschluss- und Fixierabschnitt (32) bildenden Bajonett-Gegen-Verschlusselement am Drossel- bzw. Sperrzapfen (3) und am Verschluss- und Dichtstopfen (4) verschluss- und dichtwirksam kooperiert.

4. Heizkörper nach einem der Ansprüche 1 oder 2, **dadurch gekennzeichnet, dass** der in die Einsatzöffnung (5) im jeweiligen Sammelrohr (2.1, 2.2) mit dem Innengewinde einschraubbare Drossel- bzw. Sperrzapfen (3) ein diesem Innengewinde entsprechendes, sich über dessen Drossel- und Sperrabschnitt (31) sowie über dessen Verschluss- und Fixierabschnitt (32) erstreckendes, durchgehendes Außengewinde aufweist.

5. Heizkörper nach Anspruch 4, **dadurch gekennzeichnet, dass** die Außenflanken des Außengewindes des Drossel- bzw. Sperrzapfens (3) bzw. von dessen Drossel- und Sperrabschnitt (31) nach dessen Einbringen in das sowie nach Anordnung und Fixierung im Sammelrohr (2) die beidseitigen Innenwände (202, 203) desselben zumindest berühren.

6. Heizkörper nach Anspruch 4, **dadurch gekennzeichnet, dass** in die beidseitigen Innenwände (202, 203) des Sammelrohres (2) vom Innengewinde der Einsatz-Öffnung (4) ausgehende bzw. dasselbe fortsetzende Innengewinde-Streifen eingearbeitet sind, welche mit dem Außengewinde des Drossel- und Sperrzapfens (3) bzw. von dessen Drossel- und Sperrabschnitt (31) kooperieren.

7. Heizkörper nach einem der Ansprüche 1 bis 6, **dadurch gekennzeichnet, dass** der Drossel- und Sperrzapfen (3) - mit Drossel- und Sperrabschnitt (31) und Verschluss- und Fixierabschnitt (32) einstückig - mit einer Standard- bzw. Norm-Schraube mit Kopf bzw. mit einem derartigen Gewindebolzen mit Manipulierkopf (33) gebildet ist.

8. Heizkörper nach einem der Ansprüche 1 bis 7, **dadurch gekennzeichnet, dass** der Drossel- und Sperrabschnitt (31) des Drossel- bzw. Sperrzapfens (3) mit einer Außen-Schicht bzw. mit einem Belag aus einem druck-nachgiebigen hitze- und heizmediums-resistenten Material ausgebildet ist.

9. Heizkörper nach einem der Ansprüche 1 bis 8, **dadurch gekennzeichnet, dass** der Drossel- bzw. Sperrabschnitt (31) des Drossel- bzw. Sperrzapfens (3) als drossel- bzw. sperrklappenartiger strömungs-regulierender Plattenkörper mit einer der Innen-Weite (wi) des jeweiligen Sammelrohres (2.1, 2.2) entsprechenden Plattenbreite (bp) und einer gegenüber derselben geringeren Plattendicke (dp) ausgebildet ist, welcher Plattenkörper - mittels Manipulierkopf (33) durch entsprechende Drehung des Verschluss-und Dichtabschnittes (32) in eine die Strömungsrate des Heizmediums (Hm) im jeweiligen Sammelrohr (2.1, 2.2) zwischen einem Maximalwert bei Ausrichtung des Plattenkörpers in Heizmediumsstrom-Richtung und einem Minimal- bzw. Nullwert bei Ausrichtung des Plattenkörpers quer zur Heizmediumsstrom-Richtung winkel-verschwenkbar - in jeder jeweils gewählten Winkelstellung feststellbar ist, wobei der Manipulierkopf (33) des Drossel- bzw. Sperrzapfens (3) und des Verschluss- und Dichtstopfens (4) - jeweils mit demselben einstückig - als Rändelrad, Mehrkant, Schraubkopf mit Schlitz oder Kreuzschlitz ausgebildet ist.

## Claims

1. Radiator comprising collecting pipes, which are formed by flat shaped pipes, are provided with connections for a forward stroke, for a return stroke, for venting and discharge and are provided for supply and removal of heating medium (Hm), and which are in hydraulic communication with heating pipes to be passed by heating medium, at least one separation element being arranged in at least one of said collecting pipes for directing and distributing the flow of heating medium in said heating pipes, which covers its free inner or through-flow cross-section either partially or completely and throttles or blocks the passage of heating medium, and wherein the radiator (100), instead of partitions hitherto fixedly mounted at respectively predetermined places in the collecting pipe (2.1, 2.2), is equipped with separating elements incorporable in correspondence with the respective requirements as to direction and distribution of the flow of heating medium (Hms) within the radiator (100) and comprising a manipulating head, wherein said radiator (100) comprises an insertion opening (5) at those places of the collecting pipes (2.1, 2.2), where the arrangement of such a separating element is provided, namely at at least one place(s) positioned between the hydraulic connection sites to heating pipes adjacent to each other, which penetrates the wall (20) of the respective collecting pipe (2), in which an exchangeable separating element is inserted,
**characterised in**
- **that** the separating element, flexibly adaptable and exchangeably usable, is formed as a throttle or blocking peg (3), which may be inserted into the at least one opening, optionally into all openings, in a flexibly adaptable and exchangeable way, whose outer contour of its cross-section covers or fills the free inner cross-section (Qi) of the respective collecting pipe (2.1, 2.2) at least in part or completely, or is formed as a closing and tightening stopper (4), which does not constrict or only to a minimum extend the inner cross-section (Qi) of the collecting pipes (2.1, 2.2) and after insertion, closing the respective insertion opening (5), after insertion, by a sealing band in a pressure sealed and medium tight manner, wherein it is further provided, that the throttle or blocking peg (3) is formed with an elongated throttle and blocking portion (31) and a closing and fixing portion (32) integral with it and provided for closing the insertion opening (5) in the respective collecting pipe (2.1, 2.2) in a pressure sealed and medium tight manner, wherein said insertion opening (5) is provided with a female thread and said closing and fixing portion (32) of said throttle or blocking peg (3) comprises a corresponding male thread, by which it may be screwed into said insertion opening (5), and the closing and tightening stopper (4) to be inserted at those places of the radiator, where no throttle or blocking peg (3) is to be arranged or is arranged, and which does not comprise a throttle or blocking portion, which protrudes into the interior of the respective collecting pipe (2.1, 2.2), comprises a closing and fixing portion (42) formed in correspondence with the closing and fixing portion (32) of said throttle or blocking peg (3).

2. Radiator according to claim 1, **characterised in that** a projection or connection piece having a male thread joins the insertion opening (5) in the respective collecting pipe (2.1, 2.2), onto which a manipulating head (33) of the throttle or blocking peg (3) with a corresponding female thread may be screwed, which is formed as a screw hood or swivel nut and, at the same time, forms the closing and fixing portion (32).

3. Radiator in a variant of claim 1, **characterised in that** a projection or connection piece having a bayonet catch element joins the insertion opening (5) in the respective collecting pipe (2.1, 2.2), which cooperates in a manner efficient for catching and for sealing with a bayonet catch counter-element, forming the closing and fixing portion (32), on the throttle or blocking peg (3) and the closing and tightening stopper (4).

4. Radiator according to any of claims 1 or 2, **characterised in that** the throttle or blocking peg (3), screwable into the insertion opening (5) in the respective collecting pipe (2.1, 2.2) with the female thread, comprises a continuous male thread, which corresponds to said female thread and extends over its throttle and blocking portion (31) as well as over its closing and fixing portion (32).

5. Radiator according to claim 4, **characterised in that** the outer flanks of said throttle or blocking peg (3) or of its throttle and blocking portion (31), after insertion into the collecting pipe (2) and after arranging and fixing it, at least contact the inner walls (202, 203) on both sides.

6. Radiator according to claim 4, **characterised in that** strips of female threads are machined into the inner walls (202, 203) of the collecting pipe (2), which start from the female thread of the insertion opening (5) and carry it forward, and which cooperate with the male thread of said throttle and blocking peg (3) or its throttle and blocking portion (31).

7. Radiator according to any of claims 1 to 6, **characterised in that** the throttle and blocking peg (3), having said throttle and blocking portion (31) and said closing and fixing portion (32) integral, is formed with a standard or norm screw having a head or with such a threaded bolt with manipulating head (33).

8. Radiator according to any of claims 1 to 7, **characterised in that** the throttle or blocking portion (31) of said throttle and blocking peg (3) is formed with an outer layer or with a coating of a pressure resilient, heat and heating medium resistant material.

9. Radiator according to any of claims 1 to 8, **characterised in that** the throttle or blocking portion (31) of said throttle or blocking peg (3) is formed as a flow regulating plate body of the type of a throttle or blocking flap having a plate width (bp), which corresponds to the inner width (wi) of the respective collecting pipe (2.1, 2.2), and a plate thickness (dp) smaller in comparison with the latter, which plate body is angularly pivotal by a manipulating head (33) by correspondingly rotating said closing and fixing portion (32) for regulating the flow rat of said heating medium (Hm) in the respective collecting pipe (2.1, 2.2) between a maximum value, when orienting said plate body in the direction of the heating medium flow, and a minimum or zero value, when orienting said plate body transversely to the direction of the heating medium flow, and is able to be fixed in each respectively chosen angular position, the manipulating head (33) of said throttle or blocking peg (3) and of said closing and tightening stopper (4) being formed, respectively in an integral manner, as a knurling wheel, a polygon, a screw head with a slot or a cross recession.

## Revendications

1. Radiateur comprenant des tuyaux collecteurs, qui sont formés des tuyaux façonnés plats, sont pourvus des raccords pour un conduit d'alimentation, un conduit de reflux, pour le désaérage et l'écoulement et sont prévus pour l'admission et la décharge du milieu chauffant (Hm), et des tubes de chauffage, qui sont en communication hydraulique avec ceux-ci et peuvent être passés par le milieu chauffant, dans lequel, pour diriger et distribuer l'écoulement du milieu chauffant dans lesdits tubes de chauffage, au moins un élément de séparation est disposé dans au moins un desdits tuyaux collecteurs, qui obture partiellement ou complètement la section libre intérieure ou d'écoulement de ceci et étrangle ou ferme l'écoulement du milieu chauffant, et dans lequel le radiateur (100), au lieu des parois de séparation montées jusqu'à présent d'une façon fixe aux places respectives prédéterminées dans les tuyaux collecteurs (2.1, 2.2), est équipé des éléments de séparation, qui peuvent être installés en correspondance avec les exigences respectives en vue du guidage et de la distribution de l'écoulement du milieu chauffant (Hms) dans le radiateur (100) et qui comprennent une tête de manipulation, dans lequel le radiateur (100) comprend une ouverture d'insertion (5), qui traverse la paroi (20) du tuyau collecteur (2) respectif à ceux places des tuyaux collecteurs (2.1, 2.2), ou la disposition d'un tel élément de séparation est prévues, à savoir à au moins une place(s) positionnée(s) entre les places de distribution hydraulique aux tubes de chauffage disposés de façon adjacente, dans laquelle un élément de séparation échangeable est inséré,
**caractérisé en ce,**
- **que** l'élément de séparation est formé d'une manière flexiblement adaptable et utilisable d'une manière échangeable comme un tourillon d'étranglement ou de blocage (3), qui peut être inséré d'une manière flexiblement adaptable et échangeable dans l'au moins une ouverture, le cas échéant dans toutes lesdites ouvertures, dont le profil extérieur de sa section couvre ou rempli au moins partiellement ou complètement la section libre intérieure (Qi) du tuyau collecteur respectif (2.1, 2.2), ou encore comme un bouchon de fermeture et d'étanchéité (4), qui ne met pas ou seulement d'une façon minimale à l'étroit la section intérieure (Qi) des tuyaux collecteurs (2.1, 2.2), et qui ferme l'ouverture d'insertion (5) respective, en tenant la pression et étant étanche au milieu après avoir l'inseré au moyens d'une bande d'étanchéité, dans lequel on a prévu de plus, que le tourillon d'étranglement ou de blocage (3) est formé avec une partie allongée d'étranglement ou de blocage (31) et une partie de fermeture et de fixation (32) d'une seule partie avec celle-ci, qui est prévue pour une fermeture de l'ouverture d'insertion (5), en tenant la pression et étant étanche au milieu dans le tuyau collecteur (2.1, 2.2) respectif, l'ouverture d'insertion (5) étant pourvue d'un filet femelle et la partie de fermeture et de fixation (32) du tourillon d'étranglement ou de blocage (3) comprenant un filet extérieur correspondant, par lequel il peut être vissé dans l'ouverture d'insertion (5), et dans lequel le bouchon de fermeture et d'étanchéité (4), qui est à insérer à celles places du radiateur, où on ne doit pas insérer un tourillon d'étranglement ou de blocage (3) ou il n'est pas inséré, et qui sensiblement ne présente pas une partie d'étranglement ou de blocage faisant saillie à l'intérieur du tuyau collecteur (2.1, 2.2) respectif, comprend une partie de fermeture et de fixation (42) formée en correspondance avec la partie de fermeture et de fixation (32) du tourillon d'étranglement ou de blocage (3).

2. Radiateur selon la revendication 1, **caractérisé en ce, qu'**une rallonge ou un tuyau de rallongement, ayant un filet extérieur, est raccordé à l'ouverture d'insertion (5) dans le tuyau collecteur (2.1, 2.2) respectif, auquel on peut visser une tête de manipulation (33) du tourillon d'étranglement ou de blocage (3), qui peut être vissé avec un filet femelle correspondant et est formé comme une chape filetée ou écrou d'accouplement et en même temps forme la partie de fermeture et de fixation (32).

3. Radiateur selon une variante à la revendication 1, **caractérisé en ce, qu'**une rallonge ou un tuyau de rallongement ayant un élément de joint à baïonnette est raccordé à l'ouverture d'insertion (5) dans le tuyau collecteur (2.1, 2.2) respectif, qui coopère d'une manière efficace pour la fermeture et l'étanchéité avec un contre-élément de joint à baïonnette au tourillon d'étranglement ou de blocage (3) et au bouchon de fermeture et d'étanchéité (4), et qui forme la partie de fermeture et de fixation (32).

4. Radiateur selon la revendication 1 ou 2, **caractérisé en ce, que** le tourillon d'étranglement ou de blocage (3) capable à être vissé dans l'ouverture d'insertion (5) ayant un filet femelle dans le tuyau collecteur (2.1, 2.2) respectif, comprend filet extérieur continu, qui correspond à ce filet femelle et s'étend sur la partie d'étranglement ou de blocage (31) de ceci ainsi que sur la partie de fermeture et de fixation (32) de ceci.

5. Radiateur selon la revendication 4, **caractérisé en ce, que** le flancs extérieurs du filet extérieur du tourillon d'étranglement ou de blocage (3) ou de sa partie d'étranglement ou de blocage (31), après avoir l'inséré dans le tuyau collecteur (2) ainsi qu'après avoir la y disposé et fixé, au moins contactent les parois internes au deux côtés (202, 203) de ceci.

6. Radiateur selon la revendication 4, **caractérisé en ce, que** des bandes de filet femelle sont usinées dans les parois internes au deux côtés (202, 203) du tuyau collecteur (2), qui partent du filet femelle de l'ouverture d'insertion (5) et le continuent, et qui coopèrent avec le filet extérieur du tourillon d'étranglement et de blocage (3) ou de sa partie d'étranglement ou de blocage (31).

7. Radiateur selon une quelconque des revendications 1 à 6, **caractérisé en ce, que** le tourillon d'étranglement et de blocage (3), avec la partie d'étranglement ou de blocage (31) et la partie de fermeture et de fixation (32) d'une seule partie, est formé avec une vis standard ou normalisée ayant une tête ou avec un boulon fileté de ce type comprenant la tête de manipulation (33).

8. Radiateur selon une quelconque des revendications 1 à 7, **caractérisé en ce, que** la partie d'étranglement ou de blocage (31) du tourillon d'étranglement ou de blocage (3) est formée avec une couche extérieure ou un revêtement d'un matériau souple sous pression et résistant à la chaleur et au milieu chauffant.

9. Radiateur selon une quelconque des revendications 1 à 8, **caractérisé en ce, que** la partie d'étranglement ou de blocage (31) du tourillon d'étranglement ou de blocage (3) est formée comme corps à plaque du type d'un clapet d'étranglement ou de blocage, qui règle l'écoulement et a une largeur de plaque (bp) correspondant à la largeur intérieure (wi) du tuyau collecteur (2.1, 2.2) respectif et une épaisseur de plaque (dp) plus petite envers celle-ci, dans lequel le corps à plaque, qui est angulairement pivotant au moyens de la tête de manipulation (33) par une rotation correspondante de la partie de fermeture et de fixation (32) régulant la quantité d'écoulement du milieu chauffant (Hm) dans le tuyau collecteur (2.1, 2.2) respectif entre un valeur maximal par une orientation du corps à plaque en direction d'écoulement du milieu chauffant et un valeur minimal ou zéro par une orientation du corps à plaque transversalement à la direction d'écoulement du milieu chauffant, et qui peut être fixé dans chaque position angulaire respectivement choisie, dans lequel la tête de manipulation (33) du tourillon d'étranglement ou de blocage (3) et du bouchon de fermeture et d'étanchéité (4) est formé respectivement d'une seule partie comme une molette, polygonal, comme tête de vis à fente ou à fentes en croix.
